# EUROPÄISCHE PATENTSCHRIFT

(11) **EP 2 619 432 B1**
(45) Veröffentlichungstag und Bekanntmachung des Hinweises auf die Patenterteilung: **03.06.2015**
(21) Anmeldenummer: 11760736.6
(22) Anmeldetag: 07.09.2011
(51) Int. Cl.: F02D 41/22, F02D 41/12

(54) **VERFAHREN UND VORRICHTUNG ZUR ÜBERWACHUNG DER FUNKTION EINES ABGASSENSORS**
METHOD AND DEVICE FOR MONITORING THE FUNCTION OF AN EXHAUST SENSOR
PROCÉDÉ ET DISPOSITIF DE SURVEILLANCE DU FONCTIONNEMENT D'UN CAPTEUR DE GAZ D'ÉCHAPPEMENT

(30) Priorität: 24.09.2010 DE 102010041311
(43) Veröffentlichungstag der Anmeldung: 31.07.2013
(73) Patentinhaber: Robert Bosch GmbH, 70442 Stuttgart (DE)
(72) Erfinder: STEINERT, Thomas, 71384 Weinstadt (DE)
(86) Internationale Anmeldenummer: PCT/EP2011/065467
(87) Internationale Veröffentlichungsnummer: WO 2012/038256

(56) Entgegenhaltungen:
- EP-A1- 0 650 033
- EP-A1- 0 909 888
- EP-A1- 1 724 458
- JP-A- 62 250 351
- US-A1- 2003 221 682
- US-A1- 2007 149 349

## Beschreibung

### Stand der Technik

Die Erfindung betrifft ein Verfahren zur Überwachung der Funktion eines Abgassensors im Abgaskanal einer Brennkraftmaschine.

Die Erfindung betrifft weiterhin eine entsprechende Vorrichtung zur Überwachung eines Abgassensors in einem Abgaskanal einer Brennkraftmaschine mit einer der Brennkraftmaschine und dem Abgassensor zugeordneten Steuereinheit zur Steuerung der Brennkraftmaschine und zur Auswertung der Ausgangssignale des Abgassensors.

Abgassensoren werden heute in verschiedenen Ausführungen zur Überwachung der Emissionen von Brennkraftmaschinen eingesetzt. Um diese Funktion zu gewährleisten, müssen die Abgassensoren in regelmäßigen Abständen, zum Beispiel im Rahmen einer On-Board-Diagnose (OBD), auf ihre Funktionsfähigkeit hin überprüft werden. Für die Durchführung einiger der dazu notwendigen Diagnosefunktionen müssen bestimmte Betriebszustände der Brennkraftmaschine vorliegen. So erfolgt beispielsweise die Plausibilisierung einer gemessenen Sauerstoffkonzentration durch eine Breitband-Lambda-Sonde bevorzugt in einem Schubbetrieb der Brennkraftmaschine, in welchem der Brennkraftmaschine kein Kraftstoff zugeführt wird, da hier in einem Fehlerfall die Abweichung des Sensorsignals von einem erwarteten Wert am größten ist.

Aus der EP0909888A1 ist ein Verfahren bekannt, bei der eine Überwachung der Funktionsfähigkeit und der Alterung einer linearen Sauerstoffsonde vorgesehen ist.

Im Rahmen neuer Betriebsstrategien für Brennkraftmaschinen sowie neuer Technologien werden die zur Überwachung der Funktion der Abgassensoren notwendigen Betriebspunkte der Brennkraftmaschine nicht mehr in ausreichender Häufigkeit angefahren. So wird die Brennkraftmaschine bei nach dem Start-Stopp-Verfahren betriebenen Kraftfahrzeugen im Stand abgeschaltet, so dass der Betriebszustand Leerlauf nicht mehr oder nur noch sehr selten vorliegt. Bei neuen Technologien, wie dem Hybrid-Antrieb, wird der Schubbetrieb weitestgehend unterbunden.

Neben der Überwachung der Abgassensoren sind in bestimmten Abständen Lemfunktionen für die verschiedenen Abgassensoren vorzusehen, beispielsweise eine Schubadaption bei Breitband-Lambda-Sonden. Dazu wird der notwendige Betriebszustand, in dem genannten Beispiel der Schubbetrieb, auch bei Hybrid-Fahrzeugen oder bei Start-Stopp-Systemen gesondert angefordert. Zeitgleich zu diesen Lernfunktionen können auch die notwendigen Diagnosefunktionen für die Abgassensoren durchgeführt werden. Die Durchführung der Diagnosefunktionen ist dabei jedoch auf die Dauer der Lernfunktion und die Häufigkeit, mit welcher diese durchgeführt wird, beschränkt.

Es ist Aufgabe der Erfindung, ein Verfahren bereitzustellen, mit welchem die Funktion von Abgassensoren überwacht werden kann, auch wenn die dazu notwendigen Betriebspunkte der Brennkraftmaschine selten angefahren werden.

Es ist weiterhin Aufgabe der Erfindung, eine zur Durchführung des Verfahrens entsprechende Vorrichtung bereitzustellen.

### Offenbarung der Erfindung

Die das Verfahren betreffende Aufgabe der Erfindung wird dadurch gelöst, dass in einem ersten Betriebspunkt der Brennkraftmaschine eine erste Funktionskontrolle des Abgassensors erfolgt, das bei intaktem Abgassensor in zumindest einem zweiten Betriebspunkt der Brennkraftmaschine das Ausgangssignal des Abgassensors oder eine daraus abgeleitete Kenngröße bestimmt und als Lernwert gespeichert wird und dass die Überwachung der Funktion des Abgassensors während eines späteren Betriebes der Brennkraftmaschine in dem zweiten Betriebspunkt durch Vergleich des Ausgangssignals des Abgassensors oder der daraus abgeleiteten Kenngröße mit dem Lernwert erfolgt.

Die erste Funktionskontrolle erfolgt dabei in einem für die Überwachung der Funktion des Abgassensors geeigneten Betriebspunkt der Brennkraftmaschine, welcher jedoch selten angefahren wird. Hier kann sicher erkannt werden, ob der Abgassensor in Ordnung ist. Anschließend wird bei geprüft funktionsfähigem Abgassensor ein zweiter, häufiger angefahrener Betriebspunkt der Brennkraftmaschine gezielt oder im normalen Betrieb der Brennkraftmaschine angefahren und in diesem Betriebspunkt der Lernwert erfasst. Der Lernwert ist dabei das Ausgangssignal des Abgassensors in dem zweiten Betriebspunkt oder eine daraus abgeleitete Kenngröße. Im späteren Betrieb der Brennkraftmaschine kann jetzt die Überwachung der Funktion des Abgassensors während der häufig vorliegenden Betriebphasen in dem zweiten Betriebspunkt und somit in einer ausreichenden Häufigkeit durchgeführt werden. Dazu wird das dann vorliegende Ausgangssignal des Abgassensors oder die daraus abgeleitete Kenngröße mit dem Lernwert verglichen. Die Lernwerte können für einen zweiten Betriebspunkt oder für beliebig viele weiter Betriebspunkte erfasst werden, so dass eine ausreichend häufige Überprüfung der Funktion des Abgassensors sichergestellt werden kann.

Vorteilhaft bei dem Vergleich des aktuellen Istwerts des Ausgangssignals oder der daraus abgeleiteten Kenngröße in dem zweiten Betriebspunkt mit dem zuvor bestimmten Lernwert ist, dass lediglich Veränderungen gegenüber dem Ausgangszustand erkannt und überwacht werden müssen. Die Gesamttoleranz des Systems muss nicht berücksichtigt werden, was eine Überwachung der Funktion des Abgassensors außerhalb des dazu besser geeigneten ersten Betriebspunktes erst ermöglicht.

Ein einfacher Vergleich des Istwerts des Ausgangssignals des Abgassensors oder der daraus abgeleiteten Kenngröße mit dem Lernwert wird dadurch ermöglicht, dass dem Lernwert ein oberer und ein unterer Schwellwert zugeordnet wird und dass auf einen fehlerhaften Abgassensor geschlossen wird, wenn das Ausgangssignal des Abgassensors oder die daraus abgeleitete Kenngröße während der Überwachung den oberen Schwellwert überschreitet oder den unteren Schwellwert unterschreitet. Bei der Vorgabe der Schwellwerte können dabei sowohl Messungenauigkeiten bei der Bestimmung des Ausgangssignals des Abgassensors und bei der Bestimmung des Betriebspunktes sowie zulässige Veränderungen des Ausgangssignals des Abgassensors, beispielsweise durch eine zulässige Alterung des Abgassensors, berücksichtigt werden.

Eine Fehldiagnose auf einen defekten Abgassensor auf Grund einer einzelnen Fehlmessung kann dadurch vermieden werden, dass auf einen fehlerhaften Abgassensor geschlossen wird, wenn in aufeinander folgenden Überwachungsphasen wiederholt ein fehlerhafter Abgassensor erkannt wird.

Um Fehlfunktionen des Abgassensors sicher erkennen zu können kann es vorgesehen sein, dass als zweiter Betriebspunkt ein Betriebszustand der Brennkraftmaschine gewählt wird, der häufig angefahren wird und/oder der über einen für die Überwachung des Abgassensors ausreichend langen Zeitraum angefahren wird und/oder in dem der Abgassensor große Abweichungen bei einer zu erkennenden Fehlfunktion zeigt.

Dabei lässt sich der zweite Betriebspunkt dadurch eindeutig vorgeben, dass der zweite Betriebspunkt der Brennkraftmaschine durch eine Drehzahl oder eine Einspritzmenge oder eine Luftmasse oder einen Abgasrückführungszustand jeweils für sich betrachtet oder in Kombination der Größen festgelegt wird.

Entsprechend einer bevorzugten Ausgestaltungsvariante der Erfindung kann es vorgesehen sein, dass in dem ersten Betriebspunkt die Brennkraftmaschine in einem Schubbetrieb betrieben wird und/oder dass in dem zweiten Betriebspunkt die Brennkraftmaschine unter Teillast betrieben wird. Der Schubbetrieb ermöglicht die absolute Überprüfung verschiedener Abgassensoren, beispielsweise von Breitband-Lambdasensoren, da hier der Brennkraftmaschine kein Kraftstoff zugeführt wird, der Betriebspunkt eindeutig beschrieben ist und so eine ausreichend genaue Messung des Sensorsignals für eine Vergleich mit einem eindeutig zu bestimmenden Vorgabewert durchgeführt werden kann. Da die Brennkraftmaschine überwiegend unter Teillast betrieben wird kann hier in dem zweiten Betriebspunkt eine ausreichend häufige Überprüfung der Funktion des Abgassensors erfolgen. Dabei sind die Toleranzen für eine absolute Überprüfung des Abgassensors unter Teillast zu groß; die erfindungsgemäße relative Bewertung durch den Vergleich mit dem zuvor bestimmten Lernwert ermöglicht jedoch die sichere Erkennung von Fehlfunktionen des Abgassensors auch unter Teillast.

In Abhängigkeit von der Betriebsstrategie für die Brennkraftmaschine sowie neuer Technologien, beispielsweise dem Betrieb der Brennkraftmaschine nach einem Start-Stopp-Verfahren oder dem Einsatz in einem Hybrid-Antrieb, werden bestimmte Betriebspunkte nur noch für die Durchführung von Lernfunktion für die verschiedenen eingesetzten Sensoren angefahren. Während des normalen Betriebs der Brennkraftmaschine liegen diese Betriebspunkte nicht mehr vor. Um dennoch eine erste Funktionsüberwachung des Abgassensors zu ermöglichen kann es vorgesehen sein, dass die erste Funktionskontrolle des Abgassensors während einer Betriebsphase der Brennkraftmaschine erfolgt, welche zur Durchführung einer Lernfunktion für den Abgassensor oder für einen weiteren Sensor angefordert wird.

Die die Vorrichtung betreffende Aufgabe der Erfindung wird dadurch gelöst, dass in der Steuereinheit ein erster Programmablauf, welcher einen ersten Betriebspunkt der Brennkraftmaschine ansteuert und während des ersten Betriebspunktes eine erste Funktionskontrolle des Abgassensors durchführt und bei intaktem Abgassensor zumindest einen zweiten Betriebspunkt der Brennkraftmaschine ansteuert und das Ausgangssignal des Abgassensors oder eine daraus abgeleitete Kenngröße erfasst und als Lernwert in der Steuereinheit speichert, vorgesehen ist und dass in der Steuereinheit ein zweiter Programmablauf, welcher die Überwachung der Funktion des Abgassensors während eines späteren Betriebes der Brennkraftmaschine in dem zweiten Betriebspunkt durch einen Vergleich des Ausgangssignals des Abgassensors oder der daraus abgeleiteten Kenngröße mit dem Lernwert durchführt, vorgesehen ist.

Der erste Programmablauf ermöglicht zunächst die Überwachung der Funktion des Abgassensors nach bekannten Verfahren, so dass für die anschließend vorgesehene Bestimmung der Lernwerte sicher von einem fehlerfreien Abgassensor ausgegangen werden kann. Dazu wird ein selten angefahrener erster Betriebspunkt, welcher eine eindeutige Bewertung der Funktionsfähigkeit des Abgassensors ermöglicht, angefahren.

Die Aufnahme des Lernwerts erfolgt durch Bestimmung des Ausgangssignals des Abgassensors oder einer daraus abgeleiteten Kenngröße in einem zweiten, häufiger angefahrenen Betriebspunkt der Brennkraftmaschine. Da der Lernwert für das aktuelle System bestimmt wird, können Toleranzen, welche eine Vorhersage des Lernwerts ohne direkte Messung oder die Übertragung des Lernwerts von einem System auf ein anderes ausschließen, vernachlässigt werden. Mit dem zweiten Programmablauf kann daher die Funktionsfähigkeit des Abgassensors in dem zweiten, häufig angefahrenen Betriebspunkt der Brennkraftmaschine durch Vergleich des aktuellen Ausgangssignals oder einer daraus abgeleiteten Kenngröße mit dem Lernwert nachgewiesen werden. Vorteilhaft hierbei ist, dass sich die Funktionen durch eine reine Software-Erweiterung der Steuereinheit unter Verwendung bestehender Prozessor- und Speichereinheiten kostengünstig umsetzen lassen.

Das Verfahren und die Vorrichtung lassen sich bevorzugt zur Überwachung einer Lambda-Sonde einsetzen.

Das Verfahren und die Vorrichtung lassen sich weiterhin bevorzugt zur Überwachung eines Abgassensors im Abgaskanal einer im Start-Stopp-Betrieb betriebenen Brennkraftmaschine oder einer in einem Hybrid-Fahrzeug eingesetzten Brennkraftmaschine einsetzen.

Die Erfindung wird im Folgenden anhand eines in den Figuren dargestellten Ausführungsbeispiels näher erläutert. Es zeigen:
Figur 1 ein erstes Ablaufdiagramm eines ersten Programmablaufs zur Bestimmung von Lemwerten,
Figur 2 ein zweites Ablaufdiagramm eines zweiten Programmablaufs zur Überwachung der Funktion eines Abgassensors.

Figur 1 zeigt ein erstes Ablaufdiagramm eines ersten Programmablaufs zur Bestimmung von Lernwerten zur Überwachung der Funktion eines als Breitband-Lambda-Sonde ausgeführten Abgassensors. Der erste Programmablauf ist dabei in einer nicht dargestellten und einer Brennkraftmaschine zugeordneten Steuereinheit hinterlegt, wobei die Brennkraftmaschine einen Teil eines Hybrid-Antriebs darstellt.

In einem ersten Funktionsblock 10 wird die Brennkraftmaschine in einem Schubbetrieb betrieben. Der Schubbetrieb ist im regulären Betrieb der Brennkraftmaschine nicht vorgesehen und wird gesondert zur Durchführung einer Schubadaption der Breitband-Lambda-Sonde angefordert. Neben der Schubadaption erfolgt in einem zweiten Funktionsblock 11 eine erste Funktionskontrolle der Breitband-Lambda-Sonde während des für die Funktionskontrolle von Breitband-Lambda-Sonden geeigneten Schubbetriebs. In einer ersten Abfrage 12 wird an Hand der ersten Funktionskontrolle entschieden, ob die Breitband-Lambda-Sonde in Ordnung ist. Ist dies nicht der Fall, zweigt der Ablauf zu einem dritten Funktionsblock 13 ab und es erfolgt eine entsprechende Fehlermeldung. Bei intakter Breitband-Lambda-Sonde folgt der ersten Abfrage 12 ein vierter Funktionsblock 14. In dem vierten Funktionsblock 14 wird die Brennkraftmaschine in einem zweiten Betriebspunkt unter Teillast betrieben. Der zweite Betriebspunkt kann dabei gezielt angefahren werden oder während des regulären Betriebs der Brennkraftmaschine festgestellt werden. Er kann durch die Drehzahl, die Einspritzmenge, die Luftmasse und den Abgasrückführungszustand beschrieben werden. Liegt der zweite Betriebspunkt vor, wird in einem fünften Funktionsblock 15 das Ausgangssignal der Breitband-Lambda-Sonde bestimmt und der daraus ermittelte Lambda-Wert in einem sechsten Funktionsblock 16 als Lernwert für den zweiten Betriebspunkt gespeichert.

Figur 2 zeigt ein zweites Ablaufdiagramm eines zweiten Programmablaufs zur Überwachung der Funktion des als Breitband-Lambda-Sonde ausgeführten Abgassensors in dem zu Figur 1 beschriebenen technischen Umfeld. Auch dieser zweite Programmablauf ist in der Steuereinheit hinterlegt. Der zweite Programmablauf wird aktiviert, wenn durch den in Figur 1 beschriebenen ersten Programmablauf die Lernwerte für den zweiten Betriebspunkt bestimmt sind.

In einem siebten Funktionsblock 20 wird die Brennkraftmaschine regulär betrieben. Dabei wird in einer zweiten Abfrage 21 überprüft, ob der zweite Betriebspunkt vorliegt. Ist dies nicht der Fall, erfolgt der weitere reguläre Betrieb der Brennkraftmaschine.

Wird in der zweiten Abfrage 21 festgestellt, dass der zweite Betriebspunkt vorliegt, erfolgt in einem achten Funktionsblock 22 die Bestimmung des Ausgangssignals der Breitband-Lambda-Sonde und die Umwandlung des Ausgangssignals in einen Lambda-Wert. In einem neunten Funktionsblock 23 wird der so ermittelte Istwert des Lambda-Wertes mit dem in dem ersten Programmablauf für den zweiten Betriebspunkt bestimmten Lernwert verglichen. Dabei wird in einer dritten Abfrage 24 überprüft, ob der Istwert des Lambda-Wertes innerhalb eines vorgegebenen Toleranzbereichs um den Lernwert liegt. Ist dies der Fall, wird von einer intakten Breitband-Lambda-Sonde ausgegangen und der Ablauf springt zurück vor den siebten Funktionsblock.

Liegt der Istwert des Lambda-Wertes außerhalb des Toleranzbereichs um den Lernwert, wird von einer defekten Breitband-Lambda-Sonde ausgegangen. Um die Aussagesicherheit zu erhöhen und fehlerhafte Störungsmeldungen zu vermeiden, wird zunächst in einem zehnten Funktionsblock 25 ein Zähler um ein Inkrement erhöht. In einer vierten Abfrage 26 wird abgefragt, ob der Zähler einen vorgegebenen Wert N erreicht hat. Ist dies nicht der Fall springt der Ablauf wieder vor den siebten Funktionsblock 20. Hat der Zähler hingegen den vorgegebenen Wert N erreicht, wurde also wiederholt eine Abweichung des Istwertes des Lambda-Wertes von dem Lernwert außerhalb der zulässigen Toleranz festgestellt, so wird von einer defekten Breitband-Lambda-Sonde ausgegangen. In einem elften Funktionsblock 27 erfolgt dann die Diagnose Breitband-Lambda-Sonde defekt mit einer entsprechenden Fehlermeldung.

Der Ablauf ist in den Figuren 1 und 2 exemplarisch für die Überwachung der Funktion einer Breitband-Lambda-Sonde gezeigt, kann aber sinngemäß für andere Abgassensoren, deren Funktionsüberwachung bevorzugt in selten angefahrenen Betriebspunkten der Brennkraftmaschine erfolgt, angewendet werden. Die Überwachung der Funktion des jeweiligen Abgassensors kann dabei in einem oder in mehreren Betriebspunkten erfolgen, wobei dann in dem ersten Programmablauf für die verschiedenen Betriebspunkte die Lernwerte ermittelt werden müssen.

Im Falle der Breitband-Lambda-Sonde kann beispielsweise ein Lastabfall an der Abgleichleitung überwacht werden. Ein solcher Lastabfall führt zu einem multiplikativen Fehler auf dem Sauerstoffkonzentrationssignal der Breitband-Lambda-Sonde. Der relative Fehler ist unabhängig von der zu messenden Sauerstoffkonzentration. Die absolute Abweichung von dem erwarteten Ausgangssignal der Breitband-Lambda-Sonde ist im Schubbetrieb am größten. Daher wird nach bekannten Verfahren dieser Fehler durch eine Singalbereichsüberwachung des Ausgangssignals im Schubbetrieb der Brennkraftmaschine oder durch eine Plausibilisierung des Ausgangssignals gegen ein berechnetes Signal im Schubbetrieb überwacht.

Bei Hybrid-Antrieben ist es vorgesehen, dass der Schubbetrieb nur auf Anforderung durch eine Lernfunktion für die Breitband-Lambda-Sonde eingenommen wird. Dies bedeutet, dass die Diagnosehäufigkeit signifikant verringert wird. Ein Lastabfall an der Abgleichleitung hat jedoch eine große Auswirkung auf das Ausgangssignal der Breitband-Lambda-Sonde. Für die Überwachung dieses Fehlers wird in einer Phase, in der der Schubbetrieb eingenommen wird, überprüft, ob die Breitband-Lambda-Sonde in Ordnung ist. Kann sicher davon ausgegangen werden, dass die Breitband-Lambda-Sonde fehlerfrei arbeitet, werden in einem oder weiteren Betriebspunkten Lernwerte unter Teillast der Brennkraftmaschine für die Sauerstoffkonzentration aufgenommen. Als Lernwert wird dabei das Ausgangssignal der Breitband-Lambda-Sonde oder der daraus gebildete Lambda-Wert verwendet. Somit wird ein fahrzeugund sondenspezifischer Lernwert für einen festgelegten Betriebspunkt ermittelt. Im weiteren Verlauf des Fahrzyklus, wenn kein Schubbetrieb mehr eingenommen wird, wird die Einhaltung dieses Lernwertes durch die Überwachungsfunktion in dem zweiten Programmablauf überwacht. Weicht der Istwert des Ausgangssignals oder der daraus gebildete Lambda-Wert von dem Lernwert ab, kann auf eine defekte Breitband-Lambda-Sonde geschlossen werden.

## Patentansprüche

1. Verfahren zur Überwachung der Funktion eines Abgassensors im Abgaskanal einer Brennkraftmaschine, **dadurch gekennzeichnet, dass** in einem ersten Betriebspunkt der Brennkraftmaschine eine erste Funktionskontrolle des Abgassensors erfolgt, das bei intaktem Abgassensor in zumindest einem zweiten Betriebspunkt der Brennkraftmaschine das Ausgangssignal des Abgassensors oder eine daraus abgeleitete Kenngröße bestimmt und als Lernwert gespeichert wird und dass die Überwachung der Funktion des Abgassensors während eines späteren Betriebes der Brennkraftmaschine in dem zweiten Betriebspunkt durch Vergleich des Ausgangssignals des Abgassensors oder der daraus abgeleiteten Kenngröße mit dem Lernwert erfolgt.

2. Verfahren nach Anspruch 1, **dadurch gekennzeichnet, dass** dem Lernwert ein oberer und ein unterer Schwellwert zugeordnet wird und dass auf einen fehlerhaften Abgassensor geschlossen wird, wenn das Ausgangssignal des Abgassensors oder die daraus abgeleitete Kenngröße während der Überwachung den oberen Schwellwert überschreitet oder den unteren Schwellwert unterschreitet.

3. Verfahren nach Anspruch 1 oder 2, **dadurch gekennzeichnet, dass** auf einen fehlerhaften Abgassensor geschlossen wird, wenn in aufeinander folgenden Überwachungsphasen wiederholt ein fehlerhafter Abgassensor erkannt wird.

4. Verfahren nach einem der Ansprüche 1 bis 3, **dadurch gekennzeichnet, dass** als zweiter Betriebspunkt ein Betriebszustand der Brennkraftmaschine gewählt wird, der häufig angefahren wird und/oder der über einen für die Überwachung des Abgassensors ausreichend langen Zeitraum angefahren wird und/oder in dem der Abgassensor große Abweichungen bei einer zu erkennenden Fehlfunktion zeigt.

5. Verfahren nach einem der Ansprüche 1 bis 4, **dadurch gekennzeichnet, dass** der zweite Betriebspunkt der Brennkraftmaschine durch eine Drehzahl oder eine Einspritzmenge oder eine Luftmasse oder einen Abgasrückführungszustand jeweils für sich betrachtet oder in Kombination der Größen festgelegt wird.

6. Verfahren nach einem der Ansprüche 1 bis 5, **dadurch gekennzeichnet, dass** in dem ersten Betriebspunkt die Brennkraftmaschine in einem Schubbetrieb betrieben wird und/oder dass in dem zweiten Betriebspunkt die Brennkraftmaschine unter Teillast betrieben wird.

7. Verfahren nach einem der Ansprüche 1 bis 6, **dadurch gekennzeichnet, dass** die erste Funktionskontrolle des Abgassensors während einer Betriebsphase der Brennkraftmaschine erfolgt, welche zur Durchführung einer Lernfunktion für den Abgassensor oder für einen weiteren Sensor angefordert wird.

8. Vorrichtung zur Überwachung eines Abgassensors in einem Abgaskanal einer Brennkraftmaschine mit einer der Brennkraftmaschine und dem Abgassensor zugeordneten Steuereinheit zur Steuerung der Brennkraftmaschine und zur Auswertung der Ausgangssignale des Abgassensors, **dadurch gekennzeichnet, dass** in der Steuereinheit ein erster Programmablauf, welcher einen ersten Betriebspunkt der Brennkraftmaschine ansteuert und während des ersten Betriebspunktes eine erste Funktionskontrolle des Abgassensors durchführt und bei intaktem Abgassensor zumindest einen zweiten Betriebspunkt der Brennkraftmaschine ansteuert und das Ausgangssignal des Abgassensors oder eine daraus abgeleitete Kenngröße erfasst und als Lernwert in der Steuereinheit speichert, vorgesehen ist und dass in der Steuereinheit ein zweiter Programmablauf, welcher die Überwachung der Funktion des Abgassensors während eines späteren Betriebes der Brennkraftmaschine in dem zweiten Betriebspunkt durch einen Vergleich des Ausgangssignals des Abgassensors oder der daraus abgeleiteten Kenngröße mit dem Lernwert durchführt, vorgesehen ist.

9. Verfahren nach einem der Ansprüche 1 bis 7 zur Überwachung einer Lambda-Sonde.

10. Verfahren nach einem der Anspruche 1 bis 7 zur Überwachung eines Abgassensors im Abgaskanal einer im Start-Stopp-Betrieb betriebenen Brennkraftmaschine oder einer in einem Hybrid-Fahrzeug eingesetzten Brennkraftmaschine.

## Claims

1. Method for monitoring the function of an exhaust gas sensor in the exhaust duct of an internal combustion engine, **characterized in that** a first functional check of the exhaust gas sensor takes place at a first operating point of the internal combustion engine, **in that**, if the exhaust gas sensor is intact, the output signal of the exhaust gas sensor or a characteristic variable derived therefrom is determined at at least one second operating point of the internal combustion engine and is stored as a learning value and **in that** the monitoring of the function of the exhaust gas sensor during later operation of the internal combustion engine at the second operating point is performed by comparing the output signal of the exhaust gas sensor or the characteristic variable derived therefrom with the learning value.

2. Method according to Claim 1, **characterized in that** the learning value is assigned an upper and a lower threshold value and **in that** a faulty exhaust gas sensor is inferred if, during the monitoring, the output signal of the exhaust gas sensor or the characteristic variable derived therefrom exceeds the upper threshold value or drops below the lower threshold value.

3. Method according to Claim 1 or 2, **characterized in that** a faulty exhaust gas sensor is inferred if a faulty exhaust gas sensor is detected repeatedly in successive monitoring phases.

4. Method according to one of Claims 1 to 3, **characterized in that** an operating state of the internal combustion engine which is activated frequently and/or which is activated for a sufficiently long period of time to monitor the exhaust gas sensor and/or during which the exhaust gas sensor indicates large deviations when there is a detectable malfunction is selected as the second operating point.

5. Method according to one of Claims 1 to 4, **characterized in that** the second operating point of the internal combustion engine is defined by an engine speed or an injection quantity or an air mass or an exhaust-gas recirculation state, in each case considered in isolation or in a combination of the variables.

6. Method according to one of Claims 1 to 5, **characterized in that** the internal combustion engine is operated in trailing-throttle mode at the first operating point and/or the internal combustion engine is operated under partial load at the second operating point.

7. Method according to one of Claims 1 to 6, **characterized in that** the first functional check of the exhaust gas sensor takes place during an operating phase of the internal combustion engine that is requested to implement a learning function for the exhaust gas sensor or for a further sensor.

8. Device for monitoring an exhaust gas sensor in an exhaust duct of an internal combustion engine with a control unit assigned to the internal combustion engine and the exhaust gas sensor for controlling the internal combustion engine and for analysing the output signals of the exhaust gas sensor, **characterized in that** in the control unit there is provided a first program sequence, which activates a first operating point of the internal combustion engine and, during the first operating point, implements a first functional check of the exhaust gas sensor and, if the exhaust gas sensor is intact, activates at least one second operating point of the internal combustion engine and detects the output signal of the exhaust gas sensor or a characteristic variable derived therefrom and stores it in the control unit as a learning value, and **in that** in the control unit there is also provided a second program sequence, which implements the monitoring of the function of the exhaust gas sensor during later operation of the internal combustion engine at the second operating point by comparing the output signal of the exhaust gas sensor or the characteristic variable derived therefrom with the learning value.

9. Method according to one of Claims 1 to 7 for monitoring a lambda probe.

10. Method according to one of Claims 1 to 7 for monitoring an exhaust gas sensor in the exhaust duct of an internal combustion engine operated in start-stop mode or an internal combustion engine used in a hybrid vehicle.

## Revendications

1. Procédé de surveillance du fonctionnement d'un capteur de gaz d'échappement dans le conduit de gaz d'échappement d'un moteur à combustion interne, **caractérisé en ce que** dans un premier point de fonctionnement du moteur à combustion interne a lieu un premier contrôle du fonctionnement du capteur de gaz d'échappement, **en ce que**, lorsque le capteur de gaz d'échappement est intact, dans au moins un deuxième point de fonctionnement du moteur à combustion interne, le signal de sortie du capteur de gaz d'échappement ou une grandeur caractéristique qui en est dérivée est déterminé(e) et mis(e) en mémoire en tant que valeur apprise et **en ce que** la surveillance du fonctionnement du capteur de gaz d'échappement pendant un fonctionnement ultérieur du moteur à combustion interne dans le deuxième point de fonctionnement a lieu par une comparaison du signal de sortie du capteur de gaz d'échappement ou de la grandeur caractéristique qui en est dérivée avec la valeur apprise.

2. Procédé selon la revendication 1, **caractérisé en ce qu'**une valeur de seuil supérieure et une valeur de seuil inférieure sont associées à la valeur apprise et **en ce qu'**il est conclu qu'un capteur de gaz d'échappement est défectueux lorsque le signal de sortie du capteur de gaz d'échappement ou la grandeur caractéristique qui en est dérivée dépasse la valeur de seuil supérieure ou devient inférieur(e) à la valeur de seuil inférieure pendant la surveillance.

3. Procédé selon la revendication 1 ou 2, **caractérisé en ce qu'**il est conclu qu'un capteur de gaz d'échappement est défectueux lorsqu'un capteur de gaz d'échappement défectueux est identifié de manière répétée dans des phases de surveillance successives.

4. Procédé selon l'une des revendications 1 à 3, **caractérisé en ce que** le deuxième point de fonctionnement choisi est un état de fonctionnement du moteur à combustion interne qui est fréquemment atteint et/ou qui est atteint sur une période suffisamment longue pour la surveillance du capteur de gaz d'échappement et/ou dans lequel le capteur de gaz d'échappement présente des écarts importants dans le cas d'un défaut de fonctionnement à identifier.

5. Procédé selon l'une des revendications 1 à 4, **caractérisé en ce que** le deuxième point de fonctionnement du moteur à combustion interne est défini par une vitesse de rotation ou une quantité injectée ou une masse d'air ou un état de recyclage des gaz d'échappement, respectivement considérés isolément ou dans une combinaison des grandeurs.

6. Procédé selon l'une des revendications 1 à 5, **caractérisé en ce que** dans le premier point de fonctionnement, le moteur à combustion interne fonctionne dans un régime de propulsion, et/ou **en ce que** dans le deuxième point de fonctionnement, le moteur à combustion interne fonctionne sous charge partielle.

7. Procédé selon l'une des revendications 1 à 6, **caractérisé en ce que** le premier contrôle du fonctionnement du capteur de gaz d'échappement a lieu pendant une phase de fonctionnement du moteur à combustion interne qui est demandée pour réaliser une fonction d'apprentissage pour le capteur de gaz d'échappement ou pour un capteur supplémentaire.

8. Dispositif de surveillance d'un capteur de gaz d'échappement dans un conduit de gaz d'échappement d'un moteur à combustion interne, comprenant une unité de commande associée au moteur à combustion interne et au capteur de gaz d'échappement destinée à la commande du moteur à combustion interne et à l'interprétation des signaux de sortie du capteur de gaz d'échappement, **caractérisé en ce que** dans l'unité de commande est prévue une première exécution d'un programme qui commande un premier point de fonctionnement du moteur à combustion interne et, pendant le premier point de fonctionnement, réalise un premier contrôle du fonctionnement du capteur de gaz d'échappement et, lorsque le capteur de gaz d'échappement est intact, commande au moins un deuxième point de fonctionnement du moteur à combustion interne et acquiert le signal de sortie du capteur de gaz d'échappement ou une grandeur caractéristique qui en est dérivée et le/la met en mémoire en tant que valeur apprise dans l'unité de commande, et **en ce que** dans l'unité de commande est prévue une deuxième exécution d'un programme qui réalise la surveillance du fonctionnement du capteur de gaz d'échappement pendant un fonctionnement ultérieur du moteur à combustion interne dans le deuxième point de fonctionnement par une comparaison du signal de sortie du capteur de gaz d'échappement ou de la grandeur caractéristique qui en est dérivée avec la valeur apprise.

9. Procédé selon l'une des revendications 1 à 7 destiné à la surveillance d'une sonde lambda.

10. Procédé selon l'une des revendications 1 à 7 destiné à la surveillance d'un capteur de gaz d'échappement dans le conduit de gaz d'échappement d'un moteur à combustion interne fonctionnant dans un régime démarrage/arrêt ou d'un moteur à combustion interne utilisé dans un véhicule hybride.
